# EUROPÄISCHE PATENTSCHRIFT

(11) **EP 0 808 923 B1**
(45) Veröffentlichungstag und Bekanntmachung des Hinweises auf die Patenterteilung: **04.09.2002**
(21) Anmeldenummer: 97104252.8
(22) Anmeldetag: 13.03.1997
(51) Int. Cl.: D01H 4/10

(54) **Offenend-Spinnrotor**
Open-end spinning rotor
Rotor de filage à bout libre

(30) Priorität: 25.05.1996 DE 19621190
(43) Veröffentlichungstag der Anmeldung: 26.11.1997
(73) Patentinhaber: Rieter Ingolstadt Spinnereimaschinenbau AG, 85055 Ingolstadt (DE)
(72) Erfinder: Bock, Erich, 85139 Wettstetten (DE)

(56) Entgegenhaltungen:
- DE-A- 2 639 763
- DE-A- 2 745 195
- DE-A- 3 815 182
- US-A- 5 634 326
- DATABASE WPI Section Ch, Week 8015 Derwent Publications Ltd., London, GB; Class F01, AN 80-26682C XP002041087 & SU 311 541 A (CELLULOSE PAPER IND RES) , 30.August 1979

## Beschreibung

Die vorliegende Anmeldung betrifft einen Offenend-Spinnrotor gemäß dem Oberbegriff des Patentanspruches 1. Aus der DE-A 38 15 182 ist ein Spinnrotor bekannt, dessen Rotortopf mit dem Trägerteil der Rotorwelle über eine Kupplungsanordnung verbunden ist. Bei einer Ausführungsform besteht die Kupplung aus zwei elastischen Haken, die beim Zusammenfügen von Rotortopf und Rotorwelle in eine Hinterschneidung am Rotortopf eingreifen. Diese Hinterschneidung ist in Form einer schrägen Fläche ausgebildet. Bei Betrieb des Spinnrotors drücken die Haken infolge der Fliehkraft auf diese schrägen Flächen, wodurch der Topf des Spinnrotors in Richtung auf Trägerteil und damit Rotorschaft gezogen wird. Bei einer anderen Ausführungsform ist die Kupplungsanordnung im wesentlichen am Rotorteller angebracht. Sie besteht aus einem Verriegelungselement, das in einer senkrecht zur Rotorachse ausgebildeten Bohrung geführt ist. Im Stillstand des Offenend-Spinnrotors werden die Verriegelungselemente durch eine Feder entriegelt. Der Rotortopf wird durch einen Magneten am Trägerteil bzw. Rotorschaft gehalten. Wird der Offenend-Spinnrotor in Drehung versetzt, treten die Verriegelungselemente infolge der Fliehkräfte aus den Bohrungen, in denen sie geführt werden, heraus und verriegeln Rotortopf und das diesen aufnehmende Trägerteil. Aus der DE-A 43 42 539 ist ein Offenend-Spinnrotor bekannt, bei dem der Rotortopf auf einem ihn tragenden und antreibenden Grundkörper, der als elektrischer Rotor ausgebildet ist, dadurch befestigt ist, daß eine Art Schraubverbindung vorgesehen ist.

Diese Ausführungsformen von Offenend-Spinnrotoren haben den Nachteil, daß die Verbindung zwischen Rotortopf und einem diesen aufnehmenden Trägerteil aufwendig und kostenintensiv ist. Aufgabe der vorliegenden Anmeldung ist es, die Nachteile des Standes der Technik zu vermeiden und einen Offenend-Spinnrotor vorzuschlagen, der einfacher im Aufbau und kostengünstiger herzustellen ist und dabei gleichzeitig eine sichere und einfache Montage des Rotortopfes gewährleistet. Die vorliegende Aufgabe wird durch die Merkmale des Patentanspruches 1 gelöst.

Durch die erfindungsgemäße Ausgestaltung des vorgeschlagenen Offenend-Spinnrotors gemäß Anspruch 1 wird durch die Verwendung eines elastischen Elements von dem wenigstens eines der Teile der Klippsverbindung aufgenommen ist, erreicht, daß die Kupplung die nötige Verformbarkeit für die Montage des Rotortopfes besitzt und gleichzeitig erreicht, daß die Klippsverbindung einen sicheren Halt gewährleistet. Gleichzeitig wird dadurch erreicht, daß wenigstens ein Teil der Klippsverbindung vom elastischen Element selbst aufgenommen werden kann, daß die Kupplung einfach ausgebildet und ist leicht herzustellen ist. Das elastische Element gewährleistet gleichzeitig, daß Schwingungen, die über das Trägerteil auf den Spinnrotor übertragen oder Schwingungen, die durch eine Unwucht des Rotortopfes erzeugt werden, das jeweils andere Teil des Offenend-Spinnrotors nicht mit Schwingungen belasten, bzw. daß die Schwingungen durch das elastische Element gedämpft werden können. Das elastische Element hat darüber hinaus den Vorteil, daß durch die Drehung des Spinnrotors im Betrieb die entstehende Fliehkraft dafür sorgt, daß die Klippsverbindung noch fester zusammenhält. Dadurch, daß wenigstens ein Teil der Klippsverbindung das elastische Element ringförmig umgreift, wird erreicht, daß dieses sicher, mit einer großen Fläche auf dem elastischen Element zu befestigen ist. Dies kann beispielsweise durch Kleben oder bereits bei der Ausformung des elastischen Elements geschehen. Durch die Ausgestaltung des elastischen Elements aus einem Kunststoff, kann dieses auf einfache Weise und kostengünstig hergestellt werden. Auch ist es einfach, dieses mit dem Trägerteil oder beispielsweise auch mit dem Rotorteller zu verbinden. Außerdem hat Kunststoff die günstige Eigenschaft, daß er besonders gut dämpfend wirkt.

Besonders vorteilhaft ist es insbesondere, wenn ein Teil der Klippsverbindung das elastische Element ringförmig umgreift, wenn dieses geschlitzt ist. Dadurch erhöht sich seine Verformbarkeit, damit der Rotortopf mit dem Trägerteil leichter verbunden werden kann. Besonders vorteilhaft ist es dabei, wenn mehrere Schlitze vorgesehen werden. Das am Rotortopf angebrachte Teil der Klippsverbindung ist besonders vorteilhaft als ringförmige Nute ausgebildet, die auf einfache Weise durch z.B. spandende Bearbeitung in den Rotortopf eingebracht werden kann. Die Ausbildung das Trägerteils als Nabe bildet eine weitere vorteilhafte Ausgestaltung der Erfindung. Besonders einfach kann dann das Trägerteil z.B. auf einen Rotorschaft aufgepreßt werden. Dadurch kann vorteilhaft der Teil der Kupplung, der sich nicht am Rotortopf befindet, getrennt hergestellt werden und dann beispielsweise auf den Teil des Offenend-Spinnrotors, der für die Lagerung und den Antrieb sorgt, aufgepreßt werden. Dies kann z.B. ein Rotorschaft sein oder vorteilhaft auch der Teil eines elektrischen Lager- und Antriebsrotors. Vorteilhaft wird das Trägerteil mit einem Anschlag ausgebildet, an dem sich der Rotortopf axial abstützt. Dadurch kann dafür gesorgt werden, daß der Rotorteller genau positioniert mit dem Trägerteil verbunden werden kann. Eventuell auftretende Maßabweichungen im Bereich der Klippsverbindung können dadurch kompensiert werden. Dazu hat der Rotortopf eine Gegenfläche, die mit dem Anschlag des Trägerteils zusammenarbeitet.

Als Kunststoff für das elastische Element eignet sich besonders ein Elastomer. In weiterer vorteilhafter Ausgestaltung der Klippsverbindung ist wenigstens ein Teil davon aus einer Aluminiumlegierung hergestellt. Dadurch ist es möglich es in einem einfachen Arbeitsgang herzustellen. Besonders günstig, weil formgenau und schnell herzustellen, ist es als Spritzgußteil ausgebildet. Bei einer besonders vorteilhaften Weiterbildung der Erfindung verbindet die Kupplung Rotortopf und Rotorschaft oder ein anderweitig ausgestaltetes Trägerteil des Rotortopfes in Umfangsrichtung formschlüssig miteinander. Dadurch kann vorteilhaft sichergestellt werden, daß keine Relativbewegung in Umfangsrichtung zwischen Rotorschaft und Rotortopf stattfindet. Dies ist insbesondere beim Beschleunigen des Spinnrotors und bei dessen Abbremsen zum Stillstand wichtig.

Im folgenden wird die Erfindung anhand von zeichnerischen Darstellungen beschrieben.

Es zeigen:
- **Figur 1**: einen erfindungsgemäß ausgestalteten Offenend-Spinnrotor im Schnitt;
- **Figur 2**: einen erfindungsgemäß ausgebildeten Offenend-Spinnrotor im Schnitt, in teilweiser Darstellung.

Der Offenend-Spinnrotor 1 von Figur 1 besteht aus einem Rotortopf 11, aus einem Trägerteil 12 und einem Schaft 13, über den der Spinnrotor 1 in bekannter Weise, beispielsweise über Stützscheiben, gelagert und beispielsweise über einen Tangentialriemen angetrieben wird. Das Trägerteil 12 besteht aus einer Nabe 121, die auf den Rotorschaft 13 mittels einer Preßverbindung aufgebracht ist. Die Nabe 121 trägt an ihrem Außenumfang ein elastisches Element 2. Dieses ist mit der Nabe 121, z.B. mittels einer Klebeverbindung, fest verbunden. Das elastische Element 2 kann beispielsweise aus Kunststoff oder aus Gummi hergestellt sein. An seinem Außenumfang trägt das elastische Element 2 einen Teil der Kupplung 3, über die der Rotortopf 11 mit dem Trägerteil 12 verbunden ist. Die Kupplung 3 besteht hier aus der Nase 31, die mit einer Umfangsnut 32, die am Rotortopf 11 angebracht ist, zusammenarbeitet. Die Kupplung 3 ist als eine Klippsverbindung ausgebildet, so daß die Befestigung des Rotortopfes 11 am Trägerteil 12 über einfaches Zusammenstecken der beiden Bauteile möglich ist. Dadurch, daß die Nase 31 auf dem elastischen Element 2 angeordnet ist, kann die Nase 31 beim Zusammenfügen von Trägerteil und Rotortopf in Richtung auf den Rotorschaft 13 ausweichen, wodurch der Rand der Umfangsnut 32 über die Nase 31 geschoben werden kann, so daß sich eine formflüssige Verbindung zwischen Nase 31 und Umfangsnut 32 ergibt. Die Nase 31 ist Teil eines ringförmigen Elements 310, das ebenso wie die Nabe 121 mit dem elastischen Element 2 fest verbunden ist. Das ringförmige Element 310 kann eine oder mehrere Schlitze in Längsrichtung des Schaftes 13 besitzen, wodurch sich eine größere Elastizität des ringförmigen Elements beim Zusammenfügen von Rotortopf und Trägerteil ergibt. Die Schlitze können dabei das ringförmige Element 310 ganz durchtrennen, wie in der unteren Hälfte von Figur 1 an der fehlenden Schraffur zu erkennen. Der Schlitz kann aber ebensogut auch nur den Teil der Nase 31 des ringförmigen Elements 310 betreffen. Das ringförmige Element 310 kann beispielsweise aus Stahl sein, während der Rotortopf 11 beispielsweise aus Aluminium hergestellt sein kann. Es umgreift das elastische Element 2 an dessen Außenumfang. Der Schlitz dient darüber hinaus gleichzeitig als in Umfangsrichtung wirkende Verdrehsicherung zwischen Rotortopf 11 und Rotorschaft 13. Dazu schlägt die Nase 31 in Umfangsrichtung an einen nicht dargestellten Anschlag des Rotortopfes 11 an. Um diesen Anschlag zu bilden, kann beispielsweise die Umfangsnut 32 unterbrochen sein, so daß ein in axialer Richtung verlaufender Steg stehenbleibt. Die gleiche Wirkung, nämlich die Verdrehsicherung, kann auch z.B. mittels axial verlaufender Stifte erreicht werden, die jeweils teilweise in den Rotortopf 11 und z.B. Rotorschaft 13 oder Nabe 121 eingreifen.

Beim Betrieb des Offenend-Spinnrotors 1 wird dieser um seine Drehachse, die die Drehachse des Schaftes 13 ist, in Drehung versetzt, wobei Drehzahlen bis zu 150.000 Umdrehungen pro Minute durchaus möglich sind. Dabei findet infolge der Fliehkräfte, die auf die Kupplung 3 wirken, ein Ausdehnen des ringförmigen Elements 310 statt, da das elastische Element 2 den Fliehkräften nachgibt. Dadurch wird eine besonders gute Verbindung zwischen der Nase 31 mit der Umfangsnut 32 bewerkstelligt. Gleichzeitig bietet aber die Verbindung von ringförmigem Element 310 über das elastische Element 2 mit der Nabe 121 eine Verbindung, die beim Stillstand des Spinnrotors 1 leicht lösbar ist.

Figur 2 zeigt einen ebenfalls gemäß der Erfindung ausgebildeten Offenend-Spinnrotor im Schnitt und nur teilweise dargestellt. Das elastische Element 2 ist hier auf einem nabenförmigen Ansatz 122 des Rotortopfes 11 befestigt. Auf dem elastischen Element 2 ist das ringförmige Element 310 der Kupplung 3 angeordnet. Bei Figur 2 besitzt das ringförmige Element 310 eine Umfangsnut 32, die mit einer Nase 31 zusammenarbeitet. Die Nase 31 ist im Ausführungsbeispiel von Figur 2 Teil der Nabe 121. Das Trägerteil 12 ist ebenso wie bei Figur 1 mit einem Schaft 13 verbunden, über das der Offenend-Spinnrotor 1 in bekannter Weise über Stützscheiben gelagert ist. Ebensogut kann das Trägerteil 12 jedoch auch mit einem Lager- und Antriebsteil verbunden sein, wie es in der DE-A 43 42 539 gezeigt ist.

## Patentansprüche

1. Offenend-Spinnrotor bestehend aus einem Rotortopf (11) und einem diesen aufnehmenden Trägerteil (12), über das der Rotortopf gelagert und angetrieben ist, wobei Rotortopf und Trägerteil über eine Kupplung (3) miteinander verbunden sind, die als Klippsverbindung mit einem elastischen Element (2) ausgebildet ist, und wobei ein Teil der Klippsverbindung vom Rotortopf (11) und ein Teil vom Trägerteil (12) aufgenommen ist, **dadurch gekennzeichnet, daß** ein ringförmiges Element (310) vorgesehen ist, welches das elastische Element (2) ringförmig umgreift und mit dem elastischen Element (2) fest verbunden ist und daß das elastische Element (2) mit der Nabe (121) fest verbunden ist oder auf dem nabenförmigen Ansatz (122) befestigt ist.

2. Offenend-Spinnrotor nach Anspruch 1, **dadurch gekennzeichnet, daß** das elastische Element (2) dämpfend ist.

3. Offenend-Spinnrotor nach Anspruch 1 oder 2, **dadurch gekennzeichnet, daß** der dem Trägerteil (12) zugeordnete Teil der Klippsverbindung (3) ringförmig das elastische Element (2) umgreift.

4. Offenend-Spinnrotor nach Anspruch 3, **dadurch gekennzeichnet, daß** das Teil der Klippsverbindung, das ringförmig das elastische Element (2) umgreift, zur Erhöhung seiner Verformbarkeit geschlitzt ist.

5. Offenend-Spinnrotor nach Anspruch 4, **dadurch gekennzeichnet, daß** das Teil, das ringförmig das elastische Element (2) umgreift, mehrfach geschlitzt ist.

6. Offenend-Spinnrotor nach einem oder mehreren der Ansprüche 1 bis 5, **dadurch gekennzeichnet, daß** der Rotortopf (11) eine ringförmige Nute (32) besitzt, die Teil der Klippsverbindung ist.

7. Offenend-Spinnrotor nach einem oder mehreren der Ansprüche 1 bis 6, **dadurch gekennzeichnet, daß** das Trägerteil (12) als Nabe (121) ausgebildet ist.

8. Offenend-Spinnrotor nach Anspruch 7, **dadurch gekennzeichnet, daß** die Nabe (121) auf einem Rotorschaft (13) aufgepreßt ist.

9. Offenend-Spinnrotor nach Anspruch 7 oder 8, **dadurch gekennzeichnet, daß** das elastische Element (2) mit der Nabe (121) fest verbunden ist.

10. Offenend-Spinnrotor nach einem oder mehreren der Ansprüche 1 bis 8, **dadurch gekennzeichnet, daß** das Trägerteil (12) Teil eines elektrischen Lager- und Antriebsrotors ist.

11. Offenend-Spinnrotor nach einem oder mehreren der Ansprüche 1 bis 10, **dadurch gekennzeichnet, daß** das Trägerteil (12) einen Anschlag (4) für den Rotortopf besitzt.

12. Offenend-Spinnrotor nach Anspruch 11, **dadurch gekennzeichnet, daß** der Anschlag (4) durch das elastische Element (2) gebildet wird.

13. Offenend-Spinnrotor nach Anspruch 11 oder 12, **dadurch gekennzeichnet, daß** der Rotortopf (11) eine Gegenfläche besitzt, die mit dem Anschlag (4) des Trägerteils (12) zusammenarbeitet.

14. Offenend-Spinnrotor nach einem oder mehreren der Ansprüche 1 bis 13, **dadurch gekennzeichnet, daß** das elastische Element (2) aus einem Elastomer besteht.

15. Offenend-Spinnrotor nach einem oder mehreren der Ansprüche 1 bis 14, **dadurch gekennzeichnet, daß** wenigstens ein Teil der Klippsverbindung aus einer Aluminiumlegierung besteht.

16. Offenend-Spinnrotor nach einem oder mehreren der Ansprüche 1 bis 15, **dadurch gekennzeichnet, daß** wenigstens ein Teil der Klippsverbindung aus einem Spritzgußteil besteht.

17. Offenend-Spinnrotor nach einem oder mehreren der Ansprüche 1 bis 16, **dadurch gekennzeichnet, daß** die Kupplung (3) Rotorschaft (11) und Trägerteil (12) in Umfangsrichtung formschlüssig miteinander verbindet.

## Claims

1. Open-end spinning rotor consisting of a rotor pot and a supporting part (12) receiving it via which the rotor pot is supported and driven, whereby the rotor pot and the supporting part are connected to each other via a coupling (3) which is a snap-on connection with an elastic element (2) and whereby part of the clip connection is received by the rotor pot (11) and part by the supporting part (12), **characterized in that** a ring-shaped element is provided gripping round and being connected firmly to the elastic element (2) and that said elastic element (2) is firmly connected with the hub (121) or fixed to a hub-shaped attachment (121).

2. Open-end spinning rotor as in claim 1, **characterized in that** the elastic element (2) is attenuating.

3. Open-end spinning rotor as in claim 1 or 2, **characterized in that** the part of the snap-on connection (3) associated with the supporting part (12) surrounds the elastic element (2) in ring form.

4. Open-end spinning rotor as in claim 3, **characterized in that** the part of the snap-on connection which surrounds the elastic element (2) in ring form is slotted to increase its deformability.

5. Open-end spinning rotor as in claim 4, **characterized in that** the part surrounding the elastic element (2) in ring form is slotted with multiple slits.

6. Open-end spinning rotor as in one or several of the claims 1 to 5, **characterized in that** the rotor pot (11) is provided with a circumferential groove (32) which is part of the snap-on connection.

7. Open-end spinning rotor as in one or several of the claims 1 to 6, **characterized in that** the supporting part (12) is made in form of a hub (121).

8. Open-end spinning rotor as in claim 7, **characterized in that** the hub (121) is press-fitted on a rotor shaft (13).

9. Open-end spinning rotor as in claim 7 or 8, **characterized in that** the elastic element (2) is firmly connected with the hub (121).

10. Open-end spinning rotor as in one or several of the claims 1 to 8, **characterized in that in that** the supporting part (12) is part of an electric bearing and driving rotor.

11. Open-end spinning rotor as in one or several of the claims 1 to 10, **characterized in that** the supporting part (12) is provided with a stop (4) for the rotor pot.

12. Open-end spinning rotor as in claim 11, **characterized in that** the stop (4) is constituted by the elastic element (2).

13. Open-end spinning rotor as in claim 11 or 12, **characterized in that** the rotor pot (11) is provided with an opposing surface which interacts with the stop (4) of the supporting part (12).

14. Open-end spinning rotor as in one or several of the claims 1 to 13, **characterized in that in that** the elastic element (2) is made of elastomer.

15. Open-end spinning rotor as in one or several of the claims 1 to 14, **characterized in that in that** at least part of the snap-on connection is made of an aluminum alloy.

16. Open-end spinning rotor as in one or several of the claims 1 to 15, **characterized in that** at least part of the snap-on connection consists of an extruded part.

17. Open-end spinning rotor as in one or several of the claims 1 to 16, **characterized in that** the coupling (3) connects the rotor shaft (11) and the supporting part (12) interlockingly in circumferential direction.

## Revendications

1. Rotor de filature à fibres libérées composé d'un pot (11) de rotor et d'un support (12) recevant ce dernier et par lequel le pot de rotor est logé et entraîné, le pot de rotor et le support étant reliés par un accouplement (3) qui est conçu comme raccord à clip comprenant un élément élastique (2), une partie du raccord à clip étant accueillie par le pot (11) de rotor et une autre partie par le support (12), **caractérisé en ce qu'**un élément annulaire (310) est prévu qui cerne l'élément élastique (2) de façon annulaire et qui est fermement relié avec l'élément élastique (2), et **en ce que** l'élément élastique (2) est soit relié fermement avec le moyeu (121) soit fixé sur la saillie (122) en forme de moyeu.

2. Rotor de filature à fibres libérées selon la revendication 1, **caractérisé en ce que** l'élément élastique (2) a un effet amortissant.

3. Rotor de filature à fibres libérées selon la revendication 1 ou 2, **caractérisé en ce que** la partie du raccord (3) à clip affectée au support (12) cerne l'élément élastique (2) de façon annulaire.

4. Rotor de filature à fibres libérées selon la revendication 3, **caractérisé en ce que** la partie du raccord à clip cernant l'élément élastique (2) de façon annulaire est fendue pour augmenter sa déformabilité.

5. Rotor de filature à fibres libérées selon la revendication 4, **caractérisé en ce que** l'élément cernant l'élément élastique (2) de façon annulaire est fendu de façon multiple.

6. Rotor de filature à fibres libérées selon l'une ou plusieurs des revendications 1 à 5, **caractérisé en ce que** le pot (11) de rotor comporte une rainure (32) annulaire qui constitue une partie du raccord à clip.

7. Rotor de filature à fibres libérées selon l'une ou plusieurs des revendications 1 à 6, **caractérisé en ce que** le support (12) est conçu comme moyeu (121).

8. Rotor de filature à fibres libérées selon la revendication 7, **caractérisé en ce que** le moyeu (121) est pressé sur un queue (13) de rotor.

9. Rotor de filature à fibres libérées selon la revendication 7 ou 8, **caractérisé en ce que** l'élément élastique (2) est relié fermement avec le moyeu (121).

10. Rotor de filature à fibres libérées selon l'une ou plusieurs des revendications 1 à 8, **caractérisé en ce que** le support (12) est composante d'un rotor électrique de logement et d'entraînement.

11. Rotor de filature à fibres libérées selon l'une ou plusieurs des revendications 1 à 10, **caractérisé en ce que** le support (12) comporte une butée (4) pour le pot de rotor.

12. Rotor de filature à fibres libérées selon la revendication 11, **caractérisé en ce que** la butée (4) est constituée par l'élément élastique (2).

13. Rotor de filature à fibres libérées selon la revendication 11 ou 12, **caractérisé en ce que** le pot de rotor (11) comporte ùne surface antagoniste qui coopère avec la butée (4) du support (12).

14. Rotor de filature à fibres libérées selon l'une ou plusieurs des revendications 1 à 13, **caractérisé en ce que** l'élément élastique (2) consiste en un élastomère.

15. Rotor de filature à fibres libérées selon l'une ou plusieurs des revendications 1 à 14, **caractérisé en ce qu'**au moins une partie du raccord à clip consiste en un alliage d'aluminium.

16. Rotor de filature à fibres libérées selon l'une ou plusieurs des revendications 1 à 15, **caractérisé en ce qu'**au moins une partie du raccord à clip consiste en une pièce moulée par injection.

17. Rotor de filature à fibres libérées selon l'une ou plusieurs des revendications 1 à 16, **caractérisé en ce que** l'accouplement (3) relie de façon mécanique la queue (11) de rotor et le support (12), l'une avec l'autre, en sens périphérique.
